# EUROPÄISCHE PATENTSCHRIFT

(11) **EP 0 105 853 B1**
(45) Veröffentlichungstag und Bekanntmachung des Hinweises auf die Patenterteilung: **27.12.1985**
(21) Anmeldenummer: 83850251.6
(22) Anmeldetag: 19.09.1983
(51) Int. Cl.: E01F 9/01, E01F 15/00

(54) **Leitpfosten zur Markierung von Strassenrändern**
Guide post for the marking of road boundaries
Poteau de signalisation pour le marquage des bords de route

(30) Priorität: 22.09.1982 SE 8205410
(43) Veröffentlichungstag der Anmeldung: 18.04.1984
(73) Patentinhaber: BJÖRLUND, John, S-412 55 Göteborg (SE)
(72) Erfinder: BJÖRLUND, John, S-412 55 Göteborg (SE)
(74) Vertreter: Roth, Ernst Adolf Michael

## Beschreibung

Die vorliegende Erfindung betrifft einen Leitpfosten zur Markierung von Straßenrändern, bestehend aus einem quer zur Längsrichtung der Fahrbahn offenen, stapelfähigen Profilstab mit hauptsächlich V- oder U-förmigem Querschnitt, dessen offene Seite in montierter Stellung des Pfostens der Straße abgewandt ist.

Leitpfosten zur Verbesserung der visuellen Führung im Dunkeln werden auf Wegstrecken wo Straßenbeleuchtungen nicht vorhanden sind angewandt und erhöhen auf bedeutungsvolle Weise die Verkehrssicherheit. Beim Fahren in Dunkelheit wird oft ein unsicheres Gefühl empfunden, nicht genau zu wissen, wo sich die Seitenbegrenzungen der Straße befinden. Optische Führung mit Leitpfosten gibt ersichtlich eine wesentliche Erhöhung der Verkehrssicherheit und Untersuchungen haben gezeigt, daß eine etwa 20prozentige Verminderung der Verkehrsunfälle bei Anwendung von Leitpfosten erreicht wird. Aus diesem Grunde hat sich der Gebrauch von Leitpfosten mehr und mehr durchgesetzt.

Der zur Zeit gewöhnlichste Typ von Leitpfosten wird aus Kunststoff hergestellt und besteht hauptsächlich aus einem Rohr mit geschlossenem Querschnitt. Der Pfosten kann mit Reflexionsvorrichtungen verschiedener Art versehen sein. Solche Leitpfosten sind in den schwedischen Patentschriften 317 015 und 366 081 und in den deutschen Offenlegungsschriften 2 426 427, 1 534498 und 1 909 904 beschrieben.

Ein dem Oberbegriff des Anspruches 1 entsprechender Leitpfosten aus geschäumtem Kunststoff mit dichter Oberfläche ist aus der DE-U-7 213 603 bekannt.

Die zuständigen Behörden in verschiedenen Ländern haben Normen aufgestellt, wie ein solcher Leitpfosten aussehen soll und Empfehlungen hinsichtlich der Aufstellung der Pfosten, wie gegenseitiger Abstand usw. ausgearbeitet. In Übereinstimmung mit diesen Normen und Empfehlungen soll ein Leitpfosten mit doppelter Reflexionsvorrichtung versehen sein, die in Fahrrichtung aus einem rechteckigen Feld und auf der Rückseite aus zwei runden Reflektoren bestehen, die beide genau angegebene Abmessungen haben müssen. Weiter soll die Reflexionsvorrichtung am Pfosten so angebracht sein, daß sich deren untere Kante auf vorgeschriebenem Abstand (z. B. 55 cm) über der Fahrbahn befindet. Es ist verständlich, daß große Forderungen an die Hersteller der Leitpfosten hinsichtlich dieser Normen gestellt werden, wodurch die Herstellungs- und Montagekosten für die Aufstellung der Leitpfosten ansteigen.

Konventionelle Leitpfosten haben eine Lebensdauer von etwa fünf Jahren und durch Beschädigungen und Vandalisierungen erfolgt ein laufendes Aussondern und damit eine Erneuerung der Leitpfosten. Dies bedeutet, daß die Straßenbehörden an vielen Stellen verhältnismäßig große Lager von Leitpfosten haben müssen, um schnell beschädigte Leitpfosten ersetzen zu können. Die bekannten rohrartigen Leitpfosten erfordern jedoch verhältnismäßig großen Lagerraum und auch hohe Transportkosten, da die Pfosten ein großes Volumen einnehmen. Es ist zwar schon vorgeschlagen worden. Pfosten mit offenem Profil aus beispielsweise Stahlblech herzustellen, die sich jedoch wegen den relativ hohen Herstellungskosten nicht durchgesetzt haben.

Der Zweck der Erfindung ist, einen Leitpfosten der eingangs beschriebenen Art zu schaffen, der einfach in der Herstellung ist, vorzugsweise in einem einzigen Arbeitsgang, beispielsweise durch Extrudierung, hergestellt werden kann, der abgebogen werden kann, ohne permanente Deformationen aufzuweisen, der bei Transport und Magazinierung nur einen Bruchteil des Platzes in Anspruch nimmt verglichen mit konventionellen, rohrenförmigen Pfosten, und der auf einfache Weise am Straßenrand aufgestellt und mit Rücksicht auf die vorgeschriebene Höhe der Reflexionsvorrichtung einstellbar ist.

Diese Aufgabe wird erfindungsgemäß dadurch gelöst, daß der Leitpfosten mindestens je einen im Bereich der Schenkelenden des Profilstabes vorgesehenen Flansch besitzt, der in Längsrichtung des Profilstabes verläuft und als Halterung und/oder Distanzierungs- und/oder Befestigungsorgan dient.

Durch die Ausbildung des Leitpfostens mit an den Schenkelenden vorgesehenen Flanschen die in Längsrichtung des Pfostens verlaufen, kann dieser aus einem Kunststoffmaterial extrudiert werden, wodurch die Leitpfosten zu einem sehr günstigen Preis hergestellt werden können. Durch die besondere »offene« Querschnittsform kann sich der Pfosten bei einer Kollision abbiegen ohne ernstlich deformiert zu werden, wie dies beispielsweise bei Pfosten mit rundem Querschnitt der Fall ist. Durch die Ausbildung des Leitpfostens mit offenem Querschnitt ist dieser stapelbar und nimmt dadurch beim Transport und Magazinierung geringen Platz ein. Da mit Rücksicht auf die Bodenbeschaffenheit es oft schwierig ist Pfosten immer auf gleiche Länge in den Erdboden zu schlagen, ist durch Anbringen der Reflexionsvorrichtung auf wählbarer Höhe die Möglichkeit gegeben auf einfache Weise diesen Forderungen gerecht zu werden, da überschüssiger Höhe des Pfostens durch Abschneiden des oberen Endes leicht abgeholfen werden kann.
Figur 1 veranschaulicht in Perspektive zwei erfindungsgemäße Leitpfosten, die je auf einer Seite einer Straße aufgestellt und in Fahrrichtung gesehen dargestellt sind.
Figur 2 ist ein Querschnitt nach der Linie 11-11 in Figur 1.
Figur 3 stellt in Perspektive das obere Ende zweier ineinander gestapelter Profile gemäß Figur 2 dar.
Figur 4 ist eine Draufsicht auf zwei ineinander gestapelte Leitpfosten einer weiteren Ausführung.
Figur 5 veranschaulicht eine mit Figur 4 analoge Draufsicht auf zwei Leitpfosten eines weiteren Ausführungsbeispiels.
Figur 6 zeigt einen Querschnitt durch einen Leitpfosten versehen mit einer Halterung für die Reflexionsvorrichtungen.
Figur 7 und 8 zeigen Querschnitte zweier Ausführungsbeispiele, die mit Pfostenstützen verbunden sind.

Figur 1 zeigt zwei Pfosten mit dazugehörenden Reflektoren, die mit Rücksicht darauf, welche Seite des Pfostens zur Fahrtrichtung gewandt ist, verschieden ausgebildet sind. Der Pfosten hat die Form eines offenen Profilstabes (1) mit hauptsächlich V- oder U-förmigem Querschnitt. Die offene Seite des Profils ist in montierter Stellung des Pfostens der Straße abgewandt. Das offene Profil hat den Vorteil, daß bei einer eventuellen Kollision der Pfosten sich abbiegen kann ohne daß ungünstige Materialstreckungen auftreten. Der Pfosten hat somit nicht die Tendenz unbrauchbar zu werden, was bei Pfosten mit geschlossenem Querschnitt eher eintritt. Außerdem wird wesentliche Materialersparung erzielt, wodurch die Herstellungskosten reduziert werden können. Das offene sich verjüngende Profil ermöglicht das Stapeln der Profile aufeinander, was mit Rücksicht auf die Transport- und Magazinierungskosten günstig ist.

Das Ausführungsbeispiel gemäß den Figuren 1-3 ist mit je einem an den Schenkelenden des Profilstabes vorgesehenem Flansch 4 ausgebildet, der in Längsrichtung des Pfostens verläuft. Die Flansche 4 können längs der ganzen Länge des Pfostens angeformt sein, oder auch nur längs eines Teiles davon. Die Flansche dienen als Versteifungen, Halterungen, Distanzierungs-und/oder Befestigungsorgane. In Figur 3 wird veranschaulicht wie zwei Leitpfosten gemäß Figur 2 ineinander gestapelt werden können.

Das Ausführungsbeispiel gemäß Figur4 unterscheidet sich von dem in Figur 1-3 dargestellten dadurch, daß am Mittelstück 6 zwischen den Schenkeln 2 und 3 ein Distanzierungsorgan 5 vorgesehen ist. Dieses Distanzierungsorgan verhindert, daß die Profile beim Stapeln sich verklemmen und daß die Oberflächen der Pfosten beschädigt werden. Außerdem erleichtern sie ein Auseinandernehmen der gestapelten Pfosten. Gemäß dieser Ausführungsform sind an den Schenkelenden je zwei Flansche 4a, 4b vorgesehen, von denen die zwei äußeren als Befestigungsorgane und die zwei inneren als Distanzierungsorgane dienen.

In dem Ausführungsbeispiel nach Figur 5 sind die Flansche 4 durch Profilierung der Endpartien der Schenkelenden gebildet, beispielsweise indem die Schenkelenden rinnenförmig ausgebildet sind. Außerdem ist das Profil in Analogie mit der Ausführung gemäß Figur 4 mit einem Distanzierungsorgan 5 versehen, indem das Mittelstück 6 zwischen den Schenkeln 2 und 3 invertierte V-Form erhalten hat.

In Figur 6 wird ein Pfostenprofil 1 dargestellt in Übereinstimmung mit dem in Figur 1-3 veranschaulichten Profil, das mit einer Halterung 7 für die Reflexionsvorrichtungen 8 versehen ist, und welcher Halterung auf den Pfosten aufgeschoben und in gewünschter Höhenlage über der Fahrbahn einstellbar und dort fixierbar ist. Die Halterung kann die Form eines offenen Profils mit gegenüber dem Pfostenprofil komplementärer Form besitzen. An den beiden Endbereichen der Halterung 7 sind im Abstand Führungsleisten 9 angeformt, in deren Zwischenraum 10 je ein Flansch 4 einführbar und festklemmbar ist. Gemäß diesem Ausführungsbeispiel dient der Flansch 4 sowohl als Versteifung wie auch als Befestigungsorgan für die Halterung 7 der Reflektoren 8.

Mit dem oben beschriebenen Leitpfosten kann auf sehr einfache Weise die Höhenlage der Reflexionsvorrichtungen in Übereinstimmung mit den in der Beschreibungseinleitung erwähnten Normen eingestellt werden. Das Aufstellen eines Leitpfostens mit aufschiebbarer Reflektorhalterung ist bedeutend einfacher als die Aufstellung eines Leitpfostens mit fest angeordneter Reflexionsvorrichtung. Das Aufstellen eines solchen erfindungsgemäßen Leitpfostens erfolgt indem dieser auf wahlfreie Tiefe in die Erde geschlagen wird. Zu diesem Zweck ist der Pfosten unten etwas angespitzt. Sollte es sich herausstellen, daß der Pfosten zu lang ist, kann dessen freies obere Ende auf die vorgeschriebene Höhe abgeschnitten werden. Danach wird die Reflektorhalterung mit den Reflexionsvorrichtungen aufgeschoben und auf die richtige Höhe im Verhältnis zur Oberkante des Pfostens und zur Fahrbahn justiert. Beim Aufstellen von Leitpfosten mit fest angeordneter Reflexionsvorrichtung muß zum Erfüllen der genannten Normen der Pfosten immer auf bestimmte Tiefe in die Erde eingeschlagen werden, unabhängig davon wie das Erdmaterial beschaffen ist, was wesentlich die Montierung der Pfosten verteuert. Durch die Ausbildung der Reflektorhalterung ebenfalls in Form eines offenen Profils wird der Vorteil erzielt, daß die Leitpfosten mit angebrachter Reflektorhalterung ineinander gestapelt werden können.

In Figur 6 wird eine alternative Ausführungsform des Reflektorhalters 7 gezeigt, der auch als geschlossenes Profil hergestellt sein kann, wie in Figur 6 mit strichpunktierten Linien angedeutet ist, wobei die Reflektorhalterung 7 mit einer verbindenden Rückseite 20 versehen ist, die dem Pfostenprofil weitere Festigkeit und vor allem Drehfestigkeit verleiht. Es ist auch denkbar, die Reflektorhalterung mit einer Abdeckkappe (nicht dargestellt) zu versehen.

Zur einfachen Befestigung der Reflektorscheiben 8 ist die Halterung mit zweckmäßigen Vertiefungen 18 mit Öffnungen 19 ausgebildet, in die die Reflektorscheiben lose eingelegt werden können, so wie dies in Figur 6 veranschaulicht ist.

Die Flansche 4 des Pfostenprofils können auch zur Befestigung des Pfostens an einer Pfostenstütze 11 angewandt werden, beispielsweise in solchen Fällen wo der Pfosten gegen einen Abweiserstoßbalken oder dergleichen befestigt wird. Solche Stützen 11 bestehen beispielsweise aus einem Flacheisen 12, welches gegen den Stoßbalken geschraubt wird und dessen oberes Ende mit dem Leitpfosten verbunden wird. Zu diesem Zweck ist am Flacheisen 12 ein Joch 13 in Form eines Bleches befestigt, daß zur Anliegung gegen die Endkanten der Profilschenkel gebracht wird, wie in Figur 7 dargestellt ist. Mit Hilfe eines U-förmigen Bügels 14, der mit nach innen gerichteten Verlängerungen ausgebildet ist, welche hinter die Flansche 4 greifen, kann mittels einer oder mehrere Schrauben 16 eine wirksame lösbare Verbindung auf einfache Weise erhalten werden.

In Figur 8 wird ein weiteres Ausführungsbeispiel einer Pfostenstütze 11 dargestellt, die die in Figur 5 veranschaulichten Flansche 4 an den Endpartien der Schenkel 2, 3 ausnützen. Das Joch 13 des Platteisens 12 ist mit umbogenen Kanten 17 versehen, die in den rinnenförmigen Zwischenraum der Flansche 4 passen und mit Hilfe einer Arretierungsscheibe 14 und einer Schraube 16 zwischen der Pfostenstütze und dem eigentlichen Leitpfosten festgeklemmt werden.

Das erfindungsgemäße Pfostenprofil kann durch Strangpressen, beispielsweise eines PVC-Materials oder durch Formpressen eines zweckmäßigen Kunststoffes hergestellt werden. Es hat sich herausgestellt, daß die Herstellungskosten auf mehr als die Hälfte, verglichen mit den Kosten für die Herstellung von geschlossenen Profilen, herabgebracht werden können. Die Halterung 7 wird vorzugsweise durch Strangpressen oder Formpressen hergestellt.

## Patentansprüche

1. Leitpfosten zur Markierung von Straßenrändern, bestehend aus einem quer zur Längsrichtung der Fahrbahn offenen, stapelfähigen Profilstab (1) mit im wesentlichen V- oder U-förmigem Querschnitt, dessen offene Seite in montierter Stellung des Pfostens der Straße abgewandt ist, dadurch gekennzeichnet, daß der Leitpfosten mindestens je einen im Bereich der Schenkelenden des Profilstabes (1) vorgesehenen Flansch (4) besitzt, der in Längsrichtung des Profilstabes verläuft und als Halterung und/oder Distanzierungs- und/oder Befestigungsorgan dient.

2. Leitpfosten nach Anspruch 1, dadurch gekennzeichnet, daß der längslaufende Endbereich der Schenkel (2, 3) profiliert ist, beispielsweise U-Form aufweist, zur Bildung eines mit Führungen versehenen Flansches (4).

3. Leitpfosten nach Anspruch 1 oder 2, dadurch gekennzeichnet, daß der Profilstab mit mindestens einem zwischen den Schenkeln (2,3) vorgesehenem Distanzglied (5) versehen ist.

4. Leitpfosten nach einem der Ansprüche 2-3, dadurch gekennzeichnet, daß die Flansche (4) zur Aufnahme von Führungen (9) einer Halterung (7) zum Tragen einer Reflexionsvorrichtung (8) ausgebildet sind, und welche Halterung (7) eine dem Profil komplementäre Form besitzt, sowie in Längsrichtung des Leitpfostens verschiebbar ist.

5. Leitpfosten nach Anspruch 4, dadurch gekennzeichnet, daß die Halterung (7) ein geschlossenes Hohlprofil ist.

6. Leitpfosten nach Anspruch 4 oder 5, dadurch gekennzeichnet, daß die Halterung (7) eine Abdeckkappe besitzt.

7. Leitpfosten nach einem oder mehreren der vorgenannten Ansprüche, dadurch gekennzeichnet, daß die Flansche (4) des Profilstabes (1) an dessen unterem Ende zur Befestigung an einen die Flansche (4) umgreifenden Pfostenhalter (11) vorgesehen sind.

## Claims

1. A guide post for the marking of road boundaries comprising a stackable, profiled rod (1), which is open in a direction perpendicular to the longitudinal direction of the road, and which has a mainly V- or U-shaped cross-section, the open side of which in the mounted position of the post is turned away from the road, wherein the guide post has at least one flange (4) provided adjacent each shank end of the profiled rod (1), said flange extending in the longitudinal direction of the profiled rod and serving as retainer and/or spacing and/orfitting member.

2. A guide post as claimed in claim 1, wherein the longitudinally extending end section of the shank (2, 3) is profiled, e. g. U-shaped, for forming a flange (4) provided with guides.

3. A guide post as claimed in claim 1 or 2, wherein the profiled rod is provided with at least one spacing member (5) arranged between the shanks (2, 3).

4. A guide post as claimed in anyone of claims 2-3, wherein the flange (4) is designed for receiving guides (9) of a retainer (7) intended to carry a reflection device (8), said retainer (7) having a shape being a complement to the shape of the profile, and being displaceable in the longitudinal direction of said guide post.

5. A guide post as claimed in claim 4, wherein the retainer (7) is a closed tubular profile.

6. A guide post as claimed in claim 4 or 5, wherein the retainer (7) comprises a back cover.

7. A guide post as claimed in one or more of the preceeding claims, wherein the flange (4) of the profiled rod (1) at its lower end is adapted for attachment to a post retainer (11) enclosing the flange (4).

## Revendications

1. Poteau de signalisation pour le marquage des bords de route constitué d'une barre profilée (1) à section de manière générale en V ou en U, empilable et ouverte perpendiculairement à la direction longitudinale de la chaussée, dont le côté ouvert, quand le poteau est monté, est opposé à la route, caractérisé par le fait qu'il a dans la zone de l'extrémité de chaque branche de la barre profilée (1) au moins une aile (4) qui s'étend dans la direction longitudinale de la barre profilée et sert de support et/ou d'organe d'écartement et/ou de fixation.

2. Poteau de signalisation selon la revendication 1, caractérisé par le fait que la partie extrême longitudinale des branches (2, 3) est profilée, par exemple a une forme en U, pour former une aile (4) pourvue de guides.

3. Poteau de signalisation selon l'une des revendications 1 ou 2, caractérisé par le fait que la barre profilée est pourvue entre ses branches (2, 3) d'au moins un organe d'écartement (5).

4. Poteau de signalisation selon l'une des revendications 2 et 3, caractérisé par le fait que les ailes (4) sont conçues pour recevoir des guides (9) d'un support (7) destiné à porter un dispositif réfléchissant (8), et ce support (7) a une forme complémentaire du profilé et est déplaçable dans la direction longitudinale du poteau.

5. Poteau de signalisation selon la revendication 4, caractérisé par le fait que le support (7) est un profilé creux fermé.

6. Poteau de signalisation selon l'une des revendications 4 ou 5, caractérisé par le fait que le support (7) a un chapeau.

7. Poteau de signalisation selon une ou plusieurs des revendications précédentes, caractérisé par testait que les ailes (4) de la barre profilée (1), à l'extrémité inférieure de celle-ci, sont prévues pour une fixation à un support de poteau (11) qui les enserre.
